# EUROPÄISCHE PATENTSCHRIFT

(11) **EP 0 748 290 B1**
(45) Veröffentlichungstag und Bekanntmachung des Hinweises auf die Patenterteilung: **26.11.1997**
(21) Anmeldenummer: 95906321.5
(22) Anmeldetag: 10.01.1995
(51) Int. Cl.: B65H 31/32

(54) **VORRICHTUNG ZUM STAPELN VON BÖGEN**
PAPER SHEET STACKER
DISPOSITIF D'EMPILAGE DE FEUILLES DE PAPIER

(30) Priorität: 08.03.1994 DE 4407584
(43) Veröffentlichungstag der Anmeldung: 18.12.1996
(73) Patentinhaber: Jagenberg Papiertechnik GmbH, 41468 Neuss (DE)
(72) Erfinder: CLAASSEN, Ernst, D-47564 Goch (DE); SCHMID, Frank, Matthias, D-47799 Krefeld (DE)
(74) Vertreter: Thul, Hermann, Dipl.-Phys.
(86) Internationale Anmeldenummer: EP9500069
(87) Internationale Veröffentlichungsnummer: WO9524354

(56) Entgegenhaltungen:
- EP-A- 0 535 360
- DE-A- 2 736 832

## Beschreibung

### Technisches Gebiet

Die Erfindung betrifft eine Vorrichtung zum Stapeln von Bögen, insbesondere von geschuppt zugeförderten Papierbögen, mit einer vertikal bewegbaren Ablageplattform und einer mittels eines Fahrantriebs horizontal in den Stapelbereich einfahrbaren Hilfsstapelplattform.

### Stand der Technik

Zum Stapeln von Papierbögen ist aus der EP-B 0 316 568 eine gattungsgemäße Vorrichtung bekannt, mit der sich ein Wechsel eines vollen Stapels durchführen läßt, ohne daß die Zufuhr der Bögen zur Stapelstelle unterbrochen werden muß oder Bögen ausgeschleust werden müssen. Dazu weist die Stapelvorrichtung eine Hilfsstapelplattform auf, die in den Stapelbereich eingefahren werden kann, um den oberen Stapelteil zu halten, während der untere Teil des Stapels abtransportiert wird.

Die Hilfsstapelplattform besteht aus einem Wagen geringer Höhe, der von einem reibungsarmen Tuch in Förderrichtung umlaufen wird und mittels eines Fahrantriebs horizontal verfahrbar ist. Damit sie in den Stapel eingefahren werden kann, wird vorher zwischen den Bogenhinterkanten eine Lücke gebildet.

In der Praxis wurde die Hilfsstapelplattform von einer massiven Stahlplatte gebildet, die so stabil ausgeführt werden muß, daß sie in der Lage ist, das Gewicht des oberen Stapelteils zu tragen. Bei großen Arbeitsbreiten (mehr als 2000 mm) führt dies zu Durchbiegungen aufgrund des Eigengewichts der Stahlplatte, so daß die Einfahrlücke zwischen den Bogenkanten vergrößert werden muß. Die vergrößerte Lücke führt zu negativen Effekten, insbesondere dazu, daß sich der Stapelteil oberhalb der Hilfsstapelplattform bei der Übergabe auf die Palette auf dieser versetzt. Weiterhin erfordert die massive Stahlplatte als Großteil eine aufwendige mechanische Bearbeitung.

Aus der DE-A-2 736 832 ist eine Vorrichtung zum kontinuierlichen Auslegen von flächigen Formaten aus Papier-, Karton- und Folienmaterial auf Paletten zur Anwendung in der Druckereibranche bekannt, bei der während eines Palettenwechsels auf eine Zwischenplatte gestapelt wird, um die Ablage der Bogen nicht unterbrechen zu müssen. Die Zwischenplatte besteht aus einem Hohlprofilrahmen, in den mit Abstand voneinander Hohlprofiltraversen eingesetzt sind, auf denen eine Abdeckplatte befestigt ist. Durch die Abdeckplatte verlaufen Austrittsöffnungen für Druckluft, die in den Hohlprofiltraversen enden und mit Kugelventilen verschlossen sind. Durch Zufuhr von Druckluft in die Hohlprofiltraversen läßt sich oberhalb der Abdeckplatte ein Druckpolster erzeugen, um den Hilfsstapel anzuheben, damit die Zwischenplatte herausgezogen und der auf ihr gebildete Hilfsstapel auf eine neue Palette abgelegt wird. Die beschriebene Zwischenplatte ist zum Einsatz an einer gattungsgemäßen Stapelvorrichtung für geschuppt zugeförderte Papierbögen ungeeignet, da sie nicht in einen Stapel eingefahren werden kann. Ihr Einsatz ist nur an Vorrichtungen möglich, bei denen die Bögen mit Abstand voneinander antransporiert und zudem von Greifern festgehalten werden, um eine Mitnahme des Bogens beim Einschieben zu verhindern.

### Darstellung der Erfindung

Der Erfindung liegt die Aufgabe zugrunde, eine Vorrichtung zum Stapeln von geschuppt zugeförderten Papierbögen mit einer Hilfsstapelplattform zu schaffen, die sich reibungsarm in einen Stapel einfahren läßt, möglichst wenig Gewicht aufweist und einfach auf verschiedene Längen der Ablageplattform angepaßbar ist.

Diese Aufgabe wird dadurch gelöst, daß die Hilfsstapelplattform aus zwei mit Abstand voneinander angeordneten Längsträgern besteht, an denen eine Reihe von Querlamellen aus einem flachen Hohlprofil unmittelbar aufeinanderfolgend nebeneinander befestigt sind, die an eine Druckluftzufuhr angeschlossen sind und an ihrer Oberseite eine Reihe von Luftaustrittsöffnungen aufweisen, wobei die Querlamellen auf ihrer Oberseite von einem dünnen Abdeckblech abgedeckt sind, das sich mit den Luftaustrittsöffnungen der Querlamellen deckende Öffnungen aufweist und an der Einfahrseite eine spitze Kante bildet.

Die Unteransprüchen enthalten bevorzugte, da besonders vorteilhafte Ausgestaltungen der Erfindung.

### Kurze Beschreibung der Zeichnung

- Figur 1: zeigt in Seitenansicht eine Stapelvorrichtung mit der erfindungsgemäßen Hilfsstapelplattform.
- Figur 2: zeigt in perspektivischer, teilweise geschnittener Ansicht die Hilfsstapelplattform.
- Figur 3: zeigt vergrößert den Ausschnitt X von Figur 2.
- Figur 4: zeigt einen Längsschnitt durch den Bereich der Einfahrspitze.

### Weg zur Ausführung der Erfindung

Die in Figur 1 gezeigte Vorrichtung dient zum Ablegen von geschuppt zugeförderten Papier- oder Kartonbögen 1 auf einen Stapel 2, der auf einer Palette 3 gebildet wird. Die Palette 3 liegt auf einer vertikal bewegbar im Gestell 4 der Stapelvorrichtung gelagerten Ablageplattform 5, die während des Stapelns kontinuierlich so abgesenkt wird, daß die Oberseite des Stapels 2 in einem konstant geringen Abstand zu der Zuförderebene 6 der Bögen 1 gehalten wird. Im Bereich des Stapels 2 sind die bekannten Stapelbildungselemente (Seitenschüttelbleche 7 Anschlagbretter 8) angeordnet.

Für einen verlustlosen Stapelwechsel ohne Verminderung der Ablegegeschwindigkeit ist an der Einlaufseite eine in den Stapelbereich einfahrbare Hilfsstapelplattform 9 angeordnet, auf die gestapelt wird, während ein fertiger Stapel 2 abtransportiert wird. Damit die Hilfsstapelplatttorm 9 ohne Stauchung oder Beschädigung von Bögen 1 in den Stapel bewegt werden kann, wird zunächst von einer Trenneinrichtung 10 eine Lücke zwischen den Bogenhinterkanten gebildet. Zusätzlich wird der oberhalb von der Hilfsstapelplattform 9 befindliche Bogenpacken von zwei Klemmbalken mit jeweils einer Reihe zungenförmiger Klammerelemente 11, 12 eingeklemmt und gehalten, während die Hilfsstapelplattform 9 in den Stapel 2 bewegt wird.

Die Hilfsstapelplattform 9 ist mittels eines Fahrantriebs 13 horizontal in den Stapelbereich einfahrbar und aus diesem zurückfahrbar in einem Schlitten 14 gelagert, der an den einlaufseitigen Ständern 15 des Gestells 4 aufgehängt ist und an dem auch die Klammerelemente 11, 12 horizontal so gelagert sind, daß sie zwischen die Hinterkanten der Bögen 1 im Stapel 2 bewegt werden können. Der Aufbau der Hilfsstapelplattform 9 ist in den Figuren 2 bis 4 detaillierter dargestellt:

Die Hilfsstapelplattform 9 besteht aus zwei Längsträgern 16, 17 aus einem Hohlprofil mit rechteckigem Querschnitt, die im Schlitten 14 an beiden Längsseiten des Gestells außerhalb der maximalen Arbeitsbreite sich horizontal in Bogenlaufrichtung erstrekkend und mittels des Fahrantriebs 13 horizontal bewegbar gelagert sind. Auf der Oberseite der Längsträger 16, 17 sind unmittelbar aufeinanderfolgend eine Reihe von Querlamellen 18 aus einem flachen Hohlprofil befestigt, die mit ihren offenen Stirnseiten an Luftzuführungsrohre 19, 20 angeschlossen sind, die auf den Oberseiten der Längsträger 16, 17 parallel zu diesen verlaufend befestigt und an eine Druckluftzufuhr angeschlossen sind. Die Luftzuführungsrohre 19, 20 bestehen aus einem zu den Lamellen 18 offenen U-Profil oder aus einem Vierkantrohr, das an der entsprechenden Seite geschlitzt ist.

Die Querlamellen 18 weisen eine (in Bogenlaufrichtung gemessene) Breite von 50 mm bis 150 mm, bevorzugt ca. 80 mm, auf, und ihre Höhe beträgt ca. 20 mm. An ihrer ebenen Oberseite weist jede Lamelle 18 über ihre Länge eine Reihe von düsenförmig ausgestalteten Luftaustrittsöffnungen 21 auf, die - wie in Figur 4 dargestellt - jeweils über ein Kugelventil 22 geöffnet und verschlossen werden können. Die Kugel 23 eines Kugelventils 22 sitzt in einem konisch in Richtung zur Oberseite zulaufenden Stutzen 24 mit seitlichen Lufteinlässen. Sie wird von einer Feder 25 in die Schließstellung gepreßt, in der ihr Umfang aus der Oberseite der HilfsStapelplattform 9 herausragt. Beim Einfahren der Lamellen 18 in den Stapel 2 wird sie von dem Gewicht des oberen Teils des Stapels 2 nach unten gedrückt, so daß Druckluft durch die Austrittsöffnung 21 austritt.

An ihrer Oberseite sind die Lamellen 18 von einem dünnen Abdeckblech 26 abgedeckt, das an den Positionen der Luftaustrittsöffnungen 21 entsprechende Öffnungen 27 aufweist. Das Abdeckblech 26 bildet an der Einfahrseite eine spitze Kante 28, die ein problemloses Einfahren zwischen die Bogenhinterkanten im Stapel 2 ermöglicht. Es ist bevorzugt auf seiner Oberseite reibungsarm, z.B. mit PTFE, beschichtet. Die Abdeckung der Lamellen 18 hat den Vorteil, daß sich beim Einfahren in den Stapel 2 der Luftkisseneffekt vergrößert, der die Reibung so verringert, daß keine Stauchungen oder Verschiebungen von Bögen 1 im Stapel 2 auftreten.

Die Stapelvorrichtung nach Figur 1 arbeitet wie folgt:

Während des Stapelns wird die Oberseite des Stapels 2 durch entsprechendes Absenken der Ablageplattform 5 auf einer konstanten Höhe unterhalb der Zuförderebene 6 gehalten. Ist die vorgewählte Anzahl der Bögen gestapelt, fährt zunächst das Trennelement 10 in Höhe der Zuförderebene zwischen die Bogenhinterkanten ein. Es bewegt sich anschließend mit dem Stapel 2 nach unten, bis die Höhe der unteren Klammerelemente 12 erreicht ist. Dort hält es an, so daß sich durch weiteres Absenken des Stapels 2 eine Lücke unterhalb des Trennelements 10 bildet. In diese Lücke fahren die Klammerelemente 12 ein. Gleichzeitig beginnt sich der Schlitten 14 synchron mit dem Stapel 2 nach unten zu bewegen.

Das Trennelement 10 wird danach wieder aus dem Stapel 2 bewegt und fährt erneut nach oben, um auf entsprechende Weise eine Lücke für die oberen Klammerelemente 11 zu bilden. Nachdem diese zwischen die Bogenhinterkanten eingefahren sind, wird ein Bogenpaket zwischen den Klammerelementen 11, 12 festgeklemmt. Durch kurzzeitiges beschleunigtes Absenken des Stapels 2 bildet sich nun unterhalb der unteren Klammerelemente 12 eine Lücke, in die die Hilfsstapelplattform 9 eingefahren wird. Beim Einfahren drückt das Gewicht des Stapels 2 die Kugeln 23 der Ventile 22 in dem von Bögen 1 abgedeckten Bereich nach unten und öffnet so die Ventile 22. Es tritt Druckluft aus, die über die Rohre 19, 20 den Lamellen 18 zugeführt wird. Die austretende Druckluft erzeugt ein die Reibung zwischen dem untersten Bogen 1 des aufliegenden Stapelteils und der Oberseite der Hilfsstapelplattform 9 minimierendes Luftkissen.

Die Hilfsstapelplattform 9 trägt nun den oberen Stapelteil, während der sich unter ihr befindliche, fertige Stapel 2 auf den Boden abgesenkt und abtransportiert wird. Nach Auflegen einer neuen, leeren Palette 3 wird die Ablageplattform 5 angehoben, bis sich die neue Palette 3 unterhalb der Hilfsstapelplattform 9 befindet. Falls bei der Bewegung der Palette 3 an die Hilfsstapelplattform 9 Beschädigungen, z. B. durch hochstehende Nägel, zu befürchten sind, wird die Unterseite der Lamellen 18 von einem dünnen Schutzblech abgedeckt.

Anschließend wird die Hilfsstapelplattform 9 aus dem Stapelbereich zurückgefahren und übergibt dabei den auf ihr gebildeten Teilstapel an die Palette 3. Dabei schließen sich die Ventile 22 selbstätig. Bis zum nächsten Stapelwechsel werden die Bögen 1 wieder direkt auf die Palette 3 gestapelt.

Der Aufbau der Hilfsstapelplattform 9 aus einzelnen Lamellen 18 gewährleistet eine große Stabilität bei relativ geringem Gewicht auch bei großen Arbeitsbreiten, z. B. mehr als 2000 mm. Es tritt keine Durchbiegung aufgrund des Eigengewichts der Hilfsstapelplattform 9 auf, so daß die für das Einfahren erforderliche Lücke zwischen den Bogenhinterkanten sehr klein gehalten werden kann. Größere Lücken haben den Nachteil, daß sich der oberhalb der Hilfsstapelplattform 9 befindliche Stapelteil bei der Übergabe auf die Palette 3 etwas versetzt. Weiterhin wird durch den modulartigen Aufbau der Hilfsstapelplattform 9 aus Lamellen 18 eine konstruktiv einfache Anpassung an verschiedene Stapellängen ermöglicht.

## Patentansprüche

1. Vorrichtung zum Stapeln von geschuppt zugeförderten Papierbögen (1) mit einer vertikal bewegbaren Ablageplattform (5), und mit einer mittels eines Fahrantriebs (13) horizontal in den Stapelbereich einfahrbaren Hilfsstapelplattform (9), **dadurch gekennzeichnet**, daß die Hilfsstapelplattform (9) aus zwei mit Abstand voneinander angeordneten Längsträgern (16, 17) besteht, an denen eine Reihe von Querlamellen (18) aus einem flachen Hohlprofil unmittelbar aufeinanderfolgend nebeneinander befestigt sind, die an eine Druckluftzufuhr angeschlossen sind und an ihrer Oberseite eine Reihe von Luftaustrittsöffnungen (21) aufweisen, wobei die Querlamellen (18) auf ihrer Oberseite von einem dünnen Abdeckblech (26) abgedeckt sind, das sich mit den Luftaustrittsöffnungen (21) der Querlamellen deckende Öffnungen (27) aufweist und an der Einfahrseite eine spitze Kante (28) bildet.

2. Vorrichtung nach Anspruch 1, **dadurch gekennzeichnet**, daß die in Bogenlaufrichtung gemessene Breite der Querlamellen (18) 50 mm - 150 mm beträgt.

3. Vorrichtung nach Anspruch 1 oder 2, **dadurch gekennzeichnet**, daß die Druckluftzufuhr in die Querlamellen (18) über Rohre (19, 20) erfolgt, die parallel zu den Längsträgern (16, 17) verlaufend an diesen befestigt sind.

4. Vorrichtung nach einem der Ansprüche 1 bis 3, **dadurch gekennzeichnet**, daß die Luftaustrittsöffnungen (21) jeweils mit einem Kugelventil (22) verschlossen sind, das beim Einfahren in den Stapel (2) durch das Gewicht des oberen Stapelteils selbsttätig geöffnet wird.

## Claims

1. Device for the stacking of continuous fed sheets of paper (1) using a vertically movable depositing platform (5) and using an auxiliary stacker platform (9) insertable horizontally into the stacking zone by means of a motional drive (13), characterised in that the auxiliary stacker platform (9) comprises two longitudinal bearers (16, 17) arranged at distance from each other, on to which are directly attached successively a series of transverse laminations (18) made of shallow hollow profile one next to the other, which are connected to a compressed air supply and featuring on their upper face a series of air outlet orifices (21), wherein the transverse laminations (18) are covered on their upper face by a thin cover plate (26), which features orifices (27) coinciding with the air outlet orifices (21) of the transverse laminations and form a sharp pointed edge 28) at the insertion end.

2. Device according to claim 1, characterised in that the width of the transverse laminations (18) measured in the direction of the sheet conveyance amounts to 50 mm - 150 mm.

3. Device according to claim 1 or 2, characterised in that the compressed air supply into the transverse laminations (18) is effected by way of pipes (19, 20), which, running parallel to the longitudinal bearers (16, 17), are attached to these.

4. Device according to claims 1 to 3, characterised in that the air outlet orifices (21) are sealed in each instance by a ball valve (22), which is automatically opened during insertion into the stack (2) by the weight of the upper part of the stack.

## Revendications

1. Dispositif pour empiler des feuilles de papier (1) acheminées en un train d'écailles, comprenant une plate-forme de réception (5) mobile dans la direction verticale et une plate-forme de pile auxiliaire (9) qui peut être introduite horizontalement dans la région de la pile au moyen d'un entraînement de translation (13), caractérisé en ce que la plate-forme de pile auxiliaire (9) est composée de deux poutres longitudinales (16, 17) disposées à écartement mutuel, auxquelles sont fixées, les unes à côté des autres, en se suivant directement, une série de lamelles transversales (18) en profilé creux plat qui sont raccordées à une arrivée d'air comprimé et présentent, sur leur face supérieure, une série d'ouvertures de sortie d'air (21), les lamelles transversales (18) étant recouvertes, sur leur face supérieure, par une tôle de recouvrement mince (26) qui présente des ouvertures (27) en coïncidence avec les ouvertures de sortie d'air (21) des lamelles transversales et qui forme une arête vive (28) le long du côté d'introduction.

2. Dispositif selon la revendication 1, caractérisé en ce que la largeur des lamelles transversales (18), mesurée dans la direction de défilement des feuilles, est de 50 à 150 mm.

3. Dispositif selon la revendication 1 ou 2, caractérisé en ce que l'introduction de l'air comprimé dans les lamelles transversales (18) s'effectue par des tubes (19, 20) qui sont fixés aux poutres longitudinales (16, 17) en s'étendant parallèlement à ces poutres.

4. Dispositif selon une des revendications 1 à 3, caractérisé en ce que les ouvertures de sortie d'air (21) sont fermées chacune par un clapet à bille (22) qui, lors de l'introduction dans la pile (2) s'ouvre automatiquement sous l'effet du poids de la partie supérieure de la pile.
